# EUROPÄISCHE PATENTSCHRIFT

(11) **EP 4 524 465 B1**
(45) Veröffentlichungstag und Bekanntmachung des Hinweises auf die Patenterteilung: **25.03.2026**
(21) Anmeldenummer: 23198022.8
(22) Anmeldetag: 18.09.2023
(51) Int. Cl.: F22B 1/06, F22B 21/02, F22B 21/04

(54) **DAMPFERZEUGUNGSSYSTEM ENTHALTEND WÄRMETAUSCHER**
STEAM GENERATING SYSTEM COMPRISING A HEAT EXCHANGER
SYSTÈME DE PRODUCTION DE VAPEUR COMPRENANT UN ÉCHANGEUR DE CHALEUR

(43) Veröffentlichungstag der Anmeldung: 19.03.2025
(73) Patentinhaber: Steinmüller Engineering GmbH, 51643 Gummersbach (DE)
(72) Erfinder: Ernst, Ralph, 51643 Gummersbach (DE); Hoffmann, Waldemar, 51643 Gummersbach (DE); Stefan, Christian, 51643 Gummersbach (DE); Tressner, Benedikt, 51643 Gummersbach (DE); Gathmann, Nils, 51643 Gummersbach (DE)
(74) Vertreter: Godemeyer Blum Lenze Patentanwälte Partnerschaft mbB - werkpatent

(56) Entgegenhaltungen:
- US-A- 2 372 992
- US-A- 5 123 480
- US-A1- 2019 277 490

## Beschreibung

Die vorliegende Erfindung betrifft ein Dampferzeugungssystem zur Erzeugung von gasförmigem Arbeitsmedium aus einem flüssigen Arbeitsmedium umfassend einen Wärmetauscher und eine Trennkammer, wobei der Wärmetauscher einen Außenmantel mit Einlass und Auslass für ein Wärmeträgermedium aufweist und der Außenmantel einen Innenraum des Wärmetauschers definiert, wobei im Innenraum des Wärmetauschers Übertragerrohre angeordnet sind zum Leiten des Arbeitsmediums von einem Eintrittsbereich zu einem Austrittsbereich, wobei der Wärmetauscher eingerichtet ist, Wärme von dem Wärmeträgermedium auf das Arbeitsmedium zu übertragen, und wobei die Trennkammer eingerichtet ist, gasförmiges und flüssiges Arbeitsmedium voneinander zu trennen und separat abzuführen

Industrieller Wärmebedarf wird oft in Form von Sattdampf oder leicht überhitztem Dampf bei Drücken zwischen 10 und 40 bar benötigt. In der Regel wird Dampf heutzutage mit Hilfe von fossil befeuerten Dampferzeugern hergestellt. In Zukunft wird die primäre Energiequelle zunehmend erneuerbarer Strom sein. Um Stromerzeugung und Wärmebedarf zeitlich zu entkoppeln, kann ein Wärmespeicher genutzt werden. So kann aus dem Strom Wärme erzeugt werden, und die Wärme gespeichert werden. Mit der gespeicherten Wärme kann bei Bedarf Dampf erzeugt werden.

### Stand der Technik

Das Dokument EP 2 910 781 A1 beschreibt ein solarthermisches Kraftwerk mit einem Solarempfänger und einer Wärmeenergiespeicheranordnung mit Wärmeenergiespeicherflüssigkeit, die durch den Solarempfänger zirkuliert, um Wärmeenergie zu speichern. Das System umfasst eine mehrstufige Dampfturbine, die mit Dampf mit variablem Druck betrieben wird, der von einem Dampferzeugungssystem unter Nutzung des Wärmeenergiespeicherfluids erzeugt wird. Das Dampferzeugungssystem umfasst einen Economizer-Abschnitt, einen Verdampferabschnitt und einen Überhitzerabschnitt, der kommunikativ konfiguriert ist, um die Wärme des heißen Wärmeenergiespeicherfluids zu nutzen, um den Dampf mit variablem Druck zu erzeugen und der Turbine zuzuführen.

Als Wärmespeichermedium werden häufig Salzschmelzen verwendet. Bei der Dampferzeugung muss verhindert werden, dass die Schmelze im Dampferzeugungssystem erstarrt. Gleichzeitig wird aber angestrebt, die Salzschmelze im Dampferzeugungssystem möglichst weit abzukühlen, damit eine möglichst große Temperaturdifferenz zwischen den beiden Speichertanks erreicht wird, um die notwendige Speichermasse zu reduzieren und damit die Investitionskosten zu senken.

Das Dokument EP 2 910 781 A1 beschreibt diese Problematik und mögliche technische Lösungen für den Anwendungsfall in solarthermischen Kraftwerken. Dort wird u.a. vorgeschlagen, Siedewasser aus der Dampftrommel dem Speisewasser am Economizereintritt zuzuführen, um damit eine gewünschte Mischtemperatur am Economizereintritt zu erzielen. Zur Förderung des Siedewassers wird eine Pumpe vorgeschlagen, die zwischen Dampftrommel und Einmischstelle angeordnet ist. Hinsichtlich der Bauform des Economizers und des Dampferzeugers gibt es in dem Dokument keine konkrete Offenbarung, wobei in den Figuren jedoch eine horizontale Ausrichtung angedeutet wird.

Das Dokument US5123480 A betrifft einen integrierten, kompakten, vertikalen Rohrwärmetauscher zur Verwendung mit einer Vielzahl von Wärmetauschmedien, einschließlich rezirkulierenden, fluidisierten Feststoffpartikeln sowie erhitzten Gasen wie etwa heißen Verbrennungsprodukten.

Verschiedene Konzepte für die Dampferzeugung sind bekannt. In der Regel werden horizontal angeordnete Vorrichtungen verwendet. Beim Dampferzeuger befindet sich das Siedewasser im Mantel und die Salzschmelze auf der Rohrseite (WO2010/149387 A1). Beim Economizer befindet sich die Salzschmelze auf der Mantelseite und das Wasser auf der Rohrseite. Die bekannten Wärmeübertrager werden u.a. als U-Rohrbündel oder Headertype (WO2020/069704 A1) ausgeführt.

Die im Stand der Technik beschriebenen Konstruktionstypen und Konfigurationen haben mehrere Nachteile:
Bei U-Rohrbündelwärmetauschern ist die Rohrplatte mindestens mantelseitig zwei unterschiedlichen Temperaturen ausgesetzt, was zu thermischen Spannungen führt. Thermische Spannungen können insbesondere bei häufigen und schnellen Lastwechseln zum Versagen des Bauteils führen. Allerdings sind wird an viele thermische Speicher künftig genau diese Anforderung gestellt werden, um eine fossile Feuerung oder eine direkte elektrische Dampferzeugung technisch adäquat ersetzen zu können.

Bei einer horizontalen Anordnung der Verdampferrohre wird eine ausreichend hohe Durchströmungsgeschwindigkeit benötigt, damit es im Rohr nicht zu einer schwerkraftbedingten Phasenseparation kommt. Das erfordert ausreichend kleine Rohrquerschnitte und damit eine verhältnismäßig hohe Anzahl an Verdampferrohren, was mögliche Verbindungsmethoden zwischen Rohr und Rohrplatte erschwert bzw. praktisch unmöglich macht z.B. mittels Bohrungsschweißen. Darüber hinaus limitiert die Notwendigkeit einer ausreichenden Durchströmung die Teillastfähigkeit der Wärmetauscher-Komponente.

Die horizontale Anordnung und Ausrichtung des Wärmetauschers hat zudem den Nachteil eines verhältnismäßig großen Platzbedarfs.

Werden Economizer und Verdampfer als separate Vorrichtungen ausgeführt, besteht prinzipiell das Risiko, dass es im Economizer ungewollt zu einer Teilverdampfung kommen kann, welche zu erhöhten Druckverlusten führen und auf Dauer das Bauteil schädigen kann.

Bei den bekannten Lösungen ist für die Rezirkulation des Siedewassers eine Pumpe vorgesehen.

Weiterhin führen eine im Wesentlichen horizontale Anordnung der Übertragerrohre, Umlenkungen in den Übertragerrohren und hohe Strömungsgeschwindigkeiten zu verhältnismäßig hohen Druckverlusten und dadurch zu einer verhältnismäßig hohen benötigten Leistung für die Pumpe.

Um die Vorrichtungen vor der Befüllung mit Wärmetauschermedium vorzuwärmen, ist bekannt, in einem externen separaten elektrischen Erhitzer Wasser zu erhitzen und das erhitzte Wasser oder Dampf den zu beheizenden Vorrichtungen ggf. durch Nutzung von Pumpen zuzuführen. Für die Vorwärmung werden also mehrere zusätzliche Bauteile benötigt.

### Technische Aufgabe der Erfindung

Die technische Aufgabe der vorliegenden Erfindung war es daher thermische Spannungen bei Rohrplatten von Rohrbündelwärmetauschern zu verringern oder zu vermeiden. Weiterhin war es die Aufgabe, Schäden durch Teilverdampfungen in den Übertragerrohren zu vermeiden, Druckverluste in den Übertragerrohren des Wärmetauschers zu verringern, und die Teillastfähigkeit des Wärmetauschers zu erhöhen. Weiterhin war es die Aufgabe, den Platzbedarf für einen Wärmetauscher insbesondere für eine Nachrüstung zu verringern, und Komponenten und damit Kosten einzusparen.

### Lösung der Aufgabe/Beschreibung der Erfindung

Die technische Aufgabe wird gelöst durch ein Dampferzeugungssystem zur Erzeugung von gasförmigem bzw. dampfförmigem Arbeitsmedium aus einem flüssigen Arbeitsmedium umfassend einen Wärmetauscher und eine Trennkammer, wobei der Wärmetauscher einen Außenmantel mit Einlass und Auslass für ein Wärmeträgermedium aufweist und der Außenmantel einen Innenraum des Wärmetauschers definiert, wobei im Innenraum des Wärmetauschers Übertragerrohre angeordnet sind zum Leiten des Arbeitsmediums von einem Eintrittsbereich zu einem Austrittsbereich, wobei der Wärmetauscher eingerichtet ist, Wärme von dem Wärmeträgermedium auf das Arbeitsmedium zu übertragen, wobei die Trennkammer eingerichtet ist, gasförmiges und flüssiges Arbeitsmedium voneinander zu trennen und separat abzuführen.

Gemäß der vorliegenden Erfindung
ist der Innenraum des Wärmetauschers von dem Austrittsbereich und von dem Eintrittsbereich jeweils mit einer mit dem Außenmantel verbundenen Rohrplatte abgetrennt,
sind die innerhalb des Außenmantels des Wärmetauschers angeordneten Übertragerrohre im Wesentlichen gerade ausgebildet und in einem Winkel von 0 bis 45° zur Senkrechten ausgerichtet, und
ist die Trennkammer oberhalb des Wärmetauschers angeordnet und der Wärmetauscher ist eingerichtet, das Arbeitsmedium in den Übertragerrohren von unten nach oben in Richtung Trennkammer zu führen.

Das erfindungsgemäße Dampferzeugungssystem kann Teil eines thermischen Speichersystems sein. Mit dem erfindungsgemäßen Dampferzeugungssystem kann Sattdampf, der einen Druck von 10 bis 40 bar (entsprechend einer Temperatur von ca. 180 bis 250 °C) aufweist, aus Speisewasser, welches eine Temperatur von vorzugsweise 50 bis 150 °C aufweist, erzeugt werden. Zur Beheizung wird ein Wärmeträgermedium verwendet, vorzugsweise eine Salzschmelze.

Das Dampferzeugungssystem der vorliegenden Erfindung weist eine Vorrichtung (Wärmetauscher) auf zur Vorwärmung und Verdampfung von Arbeitsmedium, z.B. Speisewasser, bei welchem das Arbeitsmedium im unteren Bereich zugeführt wird und über im Wesentlichen senkrecht verlaufende Übertragerrohre, die als Vorwärm- und Verdampferrohre dienen, nach oben steigt und dabei teilweise verdampft. Im oberen Teil des Dampferzeugungssystems befindet sich eine Trennkammer oder Dampftrommel, in der die gasförmige Phase (z.B. Wasserdampf) von der flüssigen Phase (z.B. Wasser) getrennt werden. Der untere Teil der Wärmetauschflächen dient als Economizer, der obere Teil als Verdampfer. Der Übergang ist fließend und variabel, je nach Betriebspunkt. Die Übertragerrohre sind an den Enden jeweils mit einer oberen und unteren Rohrplatte verbunden, welcher das Wärmeträgermedium und das Arbeitsmedium (z.B. Wasser/Dampf) räumlich voneinander trennt.

Weiterhin stellt durch die senkrechte Ausrichtung der Übertragerrohre eine Verdampfung in diesen kein Problem mehr dar, und Druckverluste und Schäden in den Übertragerrohren des Wärmetauschers werden verringert oder vermieden.

Durch die erfindungsgemäße senkrechte Anordnung der Übertragerrohre des Wärmetauschers kommt es nicht zu einer ungewollten schwerkraftbedingten Phasenseparation im Rohrquerschnitt. Daher sind niedrige Strömungsgeschwindigkeiten und damit geringe Rohranzahlen zulässig. Weiterhin ist der Teillastbereich größer als bei einer waagerecht ausgerichteten Variante. Durch die senkrechte Anordnung ergibt sich eine signifikante Auftriebskraft, welche den Kraftbedarf zur Rückführung des Siedewassers bzw. des Arbeitsmediums zum Eintrittsbereich deutlich reduziert und vorzugsweise den Einsatz einer Pumpe erübrigt.

Auch durch die Ausführung mit im Wesentlichen geraden Übertragerrohren werden die Druckverluste auf der Seite des Arbeitsmediums im Wärmeübertrager minimiert. Dadurch wird der Kraftbedarf zur Rückführung des Siedewassers bzw. des Arbeitsmediums zum Eintrittsbereich deutlich reduziert oder ggf. der Einsatz einer Pumpe unnötig.

Mit dem erfindungsgemäßen Dampferzeugungssystem bei dem eine obere und eine untere Rohrplatte eingesetzt wird, gibt es daher keine Rohrplatte mehr, die zwei unterschiedlichen Temperaturen und damit temperaturdifferenzbedingten Spannungen ausgesetzt wäre. Somit werden thermische Spannungen wie bei Rohrplatten von U-Rohrbündelwärmetauschern vermieden.

Durch die senkrechte Ausrichtung des Wärmetauschers wird weniger Platz benötigt, was insbesondere bei einer Nachrüstung eines Dampferzeugungssystems mit vorgegebenem Platzangebot vorteilhaft ist.

Das Dampferzeugungssystem ist vorzugsweise Teil eines thermischen Speichersystems. Da die Temperaturspreizung im Wärmeträgermedium möglichst groß sein soll, um möglichst wenig Speichermasse/-volumen zu benötigen und den Wärmeträgermedium-Massenstrom möglichst klein zu halten, ist es vorteilhaft, das Wärmeträgermedium auf eine Temperatur unterhalb der Siedetemperatur abzukühlen, was mit dem erfindungsgemäßen Dampferzeugungssystem erreicht werden kann.

**In** einer bevorzugten Ausführungsform des Dampferzeugungssystems schließt die Trennkammer (280) direkt an den Wärmetauscher an. Das Innere der Trennkammer ist lediglich durch die Rohrplatte von dem von Wärmeträgermedium durchflossenen Innenraum des Wärmetauschers getrennt.

**In** einer alternativen Ausführungsform des Dampferzeugungssystems ist die Trennkammer als separater Behälter ausgebildet, wobei das Dampferzeugungssystem eingerichtet ist, den separaten Behälter über eine Zuführleitung von dem Austrittsbereich des Wärmetauschers mit Arbeitsmedium zu versorgen.

In einer weiteren bevorzugten Ausführungsform des Dampferzeugungssystems ist innerhalb der Trennkammer ein Rohrbündel für ein Wärmeträgermedium zur Überhitzung des gasförmigen Arbeitsmediums angeordnet.

In einer weiteren vorteilhaften bevorzugten Ausführungsform des Dampferzeugungssystems ist der Wärmetauscher eingerichtet, das Wärmeträgermedium im Gegenstrom oder Kreuz-Gegenstrom zu der Strömungsrichtung des in den Übertragerrohren strömenden Arbeitsmediums zu führen. Dabei kann das Wärmeübertragungsbündel mit Leitblechen ausgestattet sein, die so ausgeführt sind, dass das Wärmeträgermedium abschnittsweise im Kreuzstrom (Kreuz-Gegenstrom) die Übertragerrohre umfließt. Alternativ dazu kann das das Wärmeübertragungsbündel wechselweise mit ring- und scheibenförmigen Leitblechen ausgestattet sein, die so ausgeführt sind, dass das Wärmeträgermedium abschnittsweise im Kreuzstrom (Kreuz-Gegenstrom) die Übertragerrohre umfließt.

In einer weiteren bevorzugten Ausführungsform des Dampferzeugungssystems ist ein Umlauf angeordnet, der eingerichtet ist, um flüssiges Arbeitsmedium aus der Trennkammer zu leiten, mit frischem Arbeitsmedium an einer Mischstelle zu mischen und über den Eintrittsbereich und die Übertragerrohre des Wärmetauschers wieder in die Trennkammer zu leiten.

Zur Regelung der Speisewassereintrittstemperatur wird Siedewasser der Trommel entnommen und dem Speisewasser vor Eintritt in den Wärmetauscher zugemischt.

Dabei wird die Siedewassermenge so geregelt, dass die Speisewassertemperatur im gewünschten Bereich ist. Dazu wird die Temperatur des Wassers vor Eintritt in den Wärmetauscher gemessen und die Umlaufmenge so geregelt, dass die gewünschte Temperatur erreicht wird. Durch die Regelung der Eintrittstemperatur aus dem Speisewasser und dem Umlaufwasser ergibt sich, je nach den Temperaturverhältnissen, ein definiertes Umlaufverhältnis Wassermenge/Dampfmenge im Dampferzeuger. Diese Maßnahme bzw. Vorgehensweise kann auch für ein organisches Medium als Arbeitsmedium durchgeführt werden.

In einer weiteren bevorzugten Ausführungsform des Dampferzeugungssystems ist am Umlauf eine Durchflussmengenregeleinrichtung angeordnet zur Regelung des Durchflusses von flüssigem Arbeitsmedium aus der Trennkammer. Dabei ist besonders bevorzugt, dass die Durchflussmengenregeleinrichtung ein Regelventil enthält. Die senkrechte Anordnung der Übertragerrohre des Wärmetauschers macht es möglich, dass zur Regulierung der Umlaufmenge in Regelventil ausreichend sein kann und keine Pumpe notwendig ist. Durch die senkrechte Anordnung der Übertragerrohre reicht der Unterschied der Dichte des Arbeitsmediums im Umlauf und der Dichte des Arbeitsmediums in den Übertragerrohren des Wärmetauschers aus, um eine Strömung zu erzeugen (Naturumlauf). Daher ist in einer bevorzugten Ausführungsform am Umlauf ein Regelventil als Durchflussmengenregeleinrichtung angeordnet, jedoch keine Pumpe.

In einer alternativen Ausführungsform weist die Durchflussregeleinrichtung des Umlaufs mindestens eine Pumpe auf, die vorzugsweise drehzahlgeregelt ist.

Die Durchflussmengenregeleinheit kann in Strömungsrichtung vor der Mischstelle oder nach der Mischstelle angeordnet sein.

In einer weiteren besonders bevorzugten Ausführungsform ist das Dampferzeugungssystem so eingerichtet, dass ein erster Abschnitt der Übertragerrohre als Economizer (Vorwärmstrecke) für das Arbeitsmedium und ein stromabwärtsseitiger Abschnitt davon als Verdampfer für das Arbeitsmedium dient. Dabei ist das Dampferzeugungssystem vorteilhafterweise so eingerichtet, dass ein Verdampfen des Arbeitsmediums innerhalb des Streckenverlaufs der Übertragerrohre des Wärmetauschers erfolgt. Wie bereits oben erläutert, wird das Arbeitsmedium im unteren Bereich zugeführt und steigt über senkrechte Übertragerrohre (Vorwärm- und Verdampferrohre) nach oben. Dabei verdampft das Arbeitsmedium teilweise bereits innerhalb des Verlaufs der Übertragerrohre. In der Trennkammer wird die gasförmige Phase (z.B. Wasserdampf) von der flüssigen Phase (z.B. Wasser) getrennt. Der untere Teil der Übertragerrohre dient als Wärmetauschflächen und somit als Economizer, der obere Teil dient als Verdampfer. Der Übergang ist fließend und variabel, je nach Betriebspunkt.

In einer weiteren bevorzugten Ausführungsform ist im Eintrittsbereich eine Einrichtung zur Beheizung des Arbeitsmediums, vorzugsweise ein elektrischer Heizer bzw. elektrische Heizstäbe, vorgesehen. Diese Einrichtung zur Beheizung kann genutzt werden, um das Arbeitsmedium (z.B. Wasser) im Dampferzeugungssystem vorzuwärmen. Ein externer Erhitzer mit separatem Mantel, verbindende Leitungen, Pumpen o.ä. sind nicht mehr erforderlich.

Weiterhin ist das Dampferzeugungssystem in einer bevorzugten Ausführungsform für Wärmeträgermedien eingerichtet mit einem Schmelzpunkt von über 60°C. Es ist weiter bevorzugt, dass das Dampferzeugungssystem eingerichtet ist für ein Wärmeträgermedium ausgewählt aus der Gruppe bestehend aus Salzschmelze, Metallschmelze und Schwefelschmelze, vorzugsweise für eine Salzschmelze. Im Temperaturbereich von 180 bis 550 °C können Salzschmelzen als flüssige Wärmeträger eingesetzt werden. Bevorzugt werden Wärmeträger eingesetzt mit einem Schmelzpunkt von ca. 130 bis 240 °C, vorzugsweise Gemische aus Alkalinitrit und/oder -nitrat. Der Einsatz von Salzschmelzen ist vorteilhaft, weil sie über hervorragende Wärmeübertragungseigenschaften verfügen, die Anlagen drucklos arbeiten und der Wärmeträger im Vergleich zu Thermalölen nicht brennbar ist.

In einer weiteren bevorzugten Ausführungsform ist das Dampferzeugungssystem eingerichtet, dass das Arbeitsmedium Wasser oder ein organisches Medium einschließlich der jeweiligen gasförmigen Phase ist. Besonders bevorzugt wird als Arbeitsmedium Wasser einschließlich seiner gasförmigen Phase verwendet.

**In** einer weiteren bevorzugten Ausführungsform des Dampferzeugungssystems sind die innerhalb des Außenmantels des Wärmetauschers angeordneten Übertragerrohre in einem Winkel von 0 bis 20° zur Senkrechten, bevorzugt in einem Winkel von 0 bis 10°C zur Senkrechten und besonders bevorzugt im Wesentlichen senkrecht ausgerichtet.

**In** einer weiteren bevorzugten Ausführungsform ist die Mischstelle außerhalb des Eintrittsbereichs des Wärmetauschers angeordnet. Damit ist es möglich, die Temperatur des Arbeitsmediums vor Eintritt in das Dampferzeugungssystem zu überwachen.

**In** einer alternativen Ausführungsform des Dampferzeugungssystems ist die Mischstelle innerhalb des Eintrittsbereichs des Wärmetauschers angeordnet.

**In** einer weiteren bevorzugten Ausführungsform des Dampferzeugungssystems ist eine Temperaturmessung angeordnet, welche die Temperatur des Arbeitsmediums stromabwärts der Mischstelle erfasst.

In weiteren bevorzugten Ausführungsformen ist dieses für eine übertragene Leistung von 1 und 30 MWₜₕ vorzugsweise von 0,1 und 100 MWₜₕ ausgelegt.

Das erfindungsgemäße Dampferzeugungssystem kann so betrieben werden, dass am Eintritt in den Wärmetauscher die Mindesteinsatztemperatur des Arbeitsmediums oberhalb des Schmelzpunktes des Wärmeträgermediums (bei Salzschmelzen z.B. 135°C) liegt. Daher erfolgt eine Regelung auf eine Mindest-Eintrittstemperatur des Arbeitsmediums. Somit ist das Dampferzeugungssystem bevorzugt so konfiguriert, dass die Temperatur des in den Eintrittsbereich des Wärmetauschers eintretenden Arbeitsmediums über dem Schmelzpunkt des Wärmeträgermediums gehalten wird. Das Wärmeträgermedium verlässt den Wärmetauscher auf dem niedrigstmöglichen Niveau, um einen sicheren Betrieb über dem Erstarrungspunkt/Schmelzpunkt zu gewährleisten. Zu diesem Zweck umfasst das Dampferzeugungssystem vorzugsweise einen Umlauf (d.h. eine Rezirkulationsleitung). Der Umlauf ist um den Wärmetauscher herum angeordnet, um erhitztes Arbeitsmedium zu dem Eintrittsbereich des Wärmetauschers zurückzuführen.

Die Einlasstemperatur zum Wärmetauscher wird auf dem gewünschten Niveau gehalten, um die Gefahr des Erstarrens des Wärmeträgermediums zu vermeiden, indem die Menge des umgewälzten Arbeitsmediums entsprechend eingestellt wird.

Das erfindungsgemäße Dampferzeugungssystem kann Teil eines Systems sein, bei dem das Wärmeträgermedium elektrisch erhitzt wurde. Alternativ dazu kann das Wärmeträgermedium teilweise oder ganz mit Wärme aus der Abwärmerückgewinnung erhitzt werden. Vorzugsweise ist das Dampferzeugungssystem Teil eines Wärmespeichersystems. Alternativ kann das Wärmeträgermedium unmittelbar beheizt sein z.B. teilweise oder ganz mit Wärme aus Abwärmerückgewinnung. In einer bevorzugten Anwendung wird das erfindungsgemäße Dampferzeugungssystem für Industrieanwendungen mit Wärmebedarf eingesetzt. Alternativ dazu wird es für die Dampferzeugung zur Stromerzeugung oder kombinierten Wärme- und Stromerzeugung eingesetzt.

Weiterhin stellt die Erfindung ein Verfahren bereit zur Erzeugung eines gasförmigen Arbeitsmediums unter Verwendung des erfindungsgemäßen Dampferzeugungssystems.

### Beschreibung der Figuren

**Figur 1** zeigt ein Ausführungsbeispiel eines Dampferzeugungssystems **100** gemäß der vorliegenden Erfindung.
**Figur 2** zeigt schematisch wie das erfindungsgemäße Dampferzeugungssystem **100** in größere Systeme eingebunden sein kann.

Die Figur 1 zeigt ein Beispiel eines Dampferzeugungssystems **100** gemäß der vorliegenden Erfindung. Es dient zur Erzeugung von gasförmigem Arbeitsmedium **403** aus einem flüssigen Arbeitsmedium **400, 401, 402** und weist einen Wärmetauscher **200** und eine Trennkammer **280** auf. Der Wärmetauscher **200** besitzt einen Außenmantel mit einem Einlass **500** und einem Auslass **501** für ein Wärmeträgermedium. Der Außenmantel des Wärmetauschers **200** definiert den Innenraum des Wärmetauschers 200. Im Innenraum des Wärmetauschers **200** sind Übertragerrohre **210** angeordnet, die dazu dienen das Arbeitsmedium **401** von einem Eintrittsbereich **205** zu einem Austrittsbereich **215** des Arbeitsmediums in Richtung Trennkammer **280** zu führen.

Der Wärmetauscher **200** dient dazu Wärme von dem Wärmeträgermedium auf das Arbeitsmedium zu übertragen. Die Trennkammer **280** dient dazu gasförmiges **403** und flüssiges **402** Arbeitsmedium voneinander zu trennen und separat abzuführen. Das gasförmige Arbeitsmedium **403** kann in eine Turbine zur Stromerzeugung weitergeleitet werden, während das flüssige Arbeitsmedium **402** über einen Umlauf **404** zum Eintrittsbereich **205** des Wärmetauschers zurückgeführt wird.

Der Innenraum des Wärmetauschers **200** ist von dem Eintrittsbereich **205** und von dem Austrittsbereich **215** für das Arbeitsmedium jeweils mit einer mit dem Außenmantel verbundenen Rohrplatte **230, 220** abgetrennt.

Weiterhin sind die innerhalb des Außenmantels des Wärmetauschers **200** angeordneten Übertragerrohre **210** im Wesentlichen gerade ausgebildet und in dem gezeigten Beispiel senkrecht ausgerichtet.

Die Trennkammer **280** ist oberhalb des Wärmetauschers **200** angeordnet und das Arbeitsmedium strömt in den Übertragerrohren **210** des Wärmetauschers **200** von unten nach oben in Richtung Trennkammer **280.** Im gezeigten Beispiel ist das Innere der Trennkammer **280** lediglich durch die Rohrplatte **220** von dem Innenraum des Wärmetauschers **200** getrennt.

Innerhalb der Trennkammer **280** kann ein Rohrbündel für ein Wärmeträgermedium zur Überhitzung des gasförmigen Arbeitsmediums **403** angeordnet werden (nicht gezeigt).

In der dargestellten Ausführungsform wird das Wärmeträgermedium im Kreuz-Gegenstrom zu der Strömungsrichtung des in den Übertragerrohren **210** strömenden Arbeitsmediums geführt. Dazu sind die Übertragerrohre **210** mit Leitblechen ausgestattet (hier schematisch dargestellt).

Wie oben erläutert, ist ein Umlauf **404** angeordnet, der flüssiges Arbeitsmedium aus der Trennkammer **280** zum Eintrittsbereich **205** des Wärmetauschers **200** zurückführt. Weiterhin wird das aus der Trennkammer **280** zurückgeführte Arbeitsmedium an der Mischstelle **130** mit frischem Arbeitsmedium **400** gemischt. An dem Umlauf **404** ist eine Durchflussmengenregeleinrichtung **120** angeordnet, die zur Regelung des Durchflusses von flüssigem Arbeitsmedium aus der Trennkammer **280** dient. In bevorzugter Weise enthält die Durchflussmengenregeleinrichtung **120** ein Regelventil. Die senkrechte Anordnung der Übertragerrohre **210** des Wärmetauschers erlaubt es in der Regel die Umlaufmenge des Arbeitsmediums mit Hilfe eines Regelventils **120** zu regeln, so dass eine Pumpe meist nicht notwendig ist. Die Durchflussmengenregeleinheit **120** ist im gezeigten Beispiel in Strömungsrichtung vor der Mischstelle **130** und außerhalb des Eintrittsbereichs **205** des Wärmetauschers **200** angeordnet.

Weiterhin ist am Umlauf **404** eine Temperaturmessung **140** angeordnet, die die Temperatur des Arbeitsmediums stromabwärts der Mischstelle **130** erfasst. Mit Hilfe der Messwerte kann über das Mischungsverhältnis des frisch zugeführten Arbeitsmediums **400** geringerer Temperatur zu dem aus der Trennkammer **280** rückgeführten flüssigen Arbeitsmedium höherer Temperatur die Temperatur des Arbeitsmediums eingestellt werden, das in den Wärmetauscher **200** eintritt.

Das Dampferzeugungssystem **100** wird vorteilhafterweise so betrieben, dass ein erster Abschnitt der Übertragerrohre **210** als Vorwärmstrecke für das Arbeitsmedium und ein stromabwärtsseitiger Abschnitt davon als Verdampfer für das Arbeitsmedium dient. Somit verdampft ein Teil des Arbeitsmediums bereits innerhalb des Streckenverlaufs der Übertragerrohre **210.** In der Trennkammer **280** wird die gasförmige Phase (z.B. Wasserdampf) von der flüssigen Phase (z.B. Wasser) getrennt. Somit dient der untere Teil der Übertragerrohre **210** als Economizer und der obere Teil der Übertragerrohre **210** als Verdampfer. Je nach Betriebspunkt ist der Übergang fließend und variabel.

**Figur 2** zeigt an einem Beispiel die mögliche Einbindung des erfindungsgemäßen Dampferzeugungssystems **100** in größere Systeme. So kann das erfindungsgemäße Dampferzeugungssystem **100** Teil eines Systems sein, bei dem ein Wärmeträgermedium geringerer Temperatur **2'** mit elektrischer Energie, Wärme aus der Abwärmerückgewinnung oder mit Solarthermie **5** in einer Heizeinrichtung **6** erhitzt wird, um ein Wärmeträgermedium höherer Temperatur **2** zu erhalten. Das Wärmeträgermedium höherer Temperatur **2** wird genutzt, um in dem erfindungsgemäßen Dampferzeugungssystem **100** beispielsweise Sattdampf **4**, der einen Druck von 10 bis 40 bar (entsprechend einer Temperatur von ca. 180 bis 250 °C) aufweist, aus Speisewasser **3,** welches eine Temperatur von vorzugsweise 50 bis 150 °C aufweist, zu erzeugen. Das Wärmeträgermedium höherer Temperatur **2** gibt im Dampferzeugungssystem **100** einen Teil der Wärme ab und wird als Wärmeträgermedium geringerer Temperatur **2**' rezirkuliert. Das erfindungsgemäße Dampferzeugungssystem **100** kann Teil eines thermischen Speichersystems sein, das Speicher **1, 1'** für das Wärmeträgermedium höherer Temperatur bzw. für das Wärmeträgermedium geringerer Temperatur aufweist.

### Bezugszeichenliste

- 1: Speicher für Wärmeträgermedium höherer Temperatur
- 1': Speicher für Wärmeträgermedium geringerer Temperatur
- 2: Wärmeträgermedium höherer Temperatur
- 2': Wärmeträgermedium geringerer Temperatur
- 3: flüssiges Arbeitsmedium/Speisewasser
- 4: gasförmiges Arbeitsmedium/Dampf
- 5: Wärmequelle
- 6: Heizeinrichtung für das Aufheizen des Wärmeträgermediums
- 100: Dampferzeugungssystem
- 120: Durchflussmengenregeleinheit
- 130: Mischstelle
- 140: Temperaturmessung
- 200: Wärmetauscher
- 205: Eintrittsbereich (für Arbeitsmedium)
- 210: Übertragerrohre (des Wärmetauschers)
- 215: Austrittsbereich (für Arbeitsmedium)
- 220: (obere) Rohrplatte
- 230: (untere) Rohrplatte
- 280: Trennkammer
- 400: frisches Arbeitsmedium
- 401: flüssiges Arbeitsmedium (im Eintrittsbereich vor dem Wärmetauscher)
- 402: flüssiges Arbeitsmedium (in der Trennkammer)
- 403: gasförmiges Arbeitsmedium
- 404: Umlauf
- 500: Einlass (für Wärmträgermedium)
- 501: Auslass (für Wärmeträgermedium)
- 502: Innenraum des Wärmetauschers (mit Wärmeträgermedium gefüllt)

## Patentansprüche

1. Ein Dampferzeugungssystem (100) zur Erzeugung von gasförmigem oder dampfförmigem Arbeitsmedium (403) aus einem flüssigen Arbeitsmedium (400, 401, 402) umfassend einen Wärmetauscher (200) und eine Trennkammer (280),
wobei der Wärmetauscher (200) einen Außenmantel mit Einlass (500) und Auslass (501) für ein Wärmeträgermedium aufweist und der Außenmantel einen Innenraum des Wärmetauschers (200) definiert,
wobei im Innenraum des Wärmetauschers Übertragerrohre (210) angeordnet sind zum Leiten des Arbeitsmediums (401) von einem Eintrittsbereich (205) zu einem Austrittsbereich (215),
wobei der Wärmetauscher (200) eingerichtet ist, Wärme von dem Wärmeträgermedium auf das Arbeitsmedium zu übertragen,
wobei die Trennkammer (280) eingerichtet ist, gasförmiges (403) und flüssiges (402) Arbeitsmedium voneinander zu trennen und separat abzuführen,
wobei
der Innenraum des Wärmetauschers (200) von dem Austrittsbereich (215) und von dem Eintrittsbereich (205) jeweils mit einer mit dem Außenmantel verbundenen Rohrplatte (220, 230) abgetrennt ist,
die innerhalb des Außenmantels des Wärmetauschers (200) angeordneten Übertragerrohre (210) im Wesentlichen gerade ausgebildet sind und in einem Winkel von 0 bis 45° zur Senkrechten ausgerichtet sind, und
die Trennkammer (280) oberhalb des Wärmetauschers (200) angeordnet ist und der Wärmetauscher (200) eingerichtet ist, das Arbeitsmedium in den Übertragerrohren (210) von unten nach oben in Richtung Trennkammer (280) zu führen.

2. Das Dampferzeugungssystem (100) gemäß Anspruch 1, **dadurch gekennzeichnet, dass** die Trennkammer (280) als separater Behälter ausgebildet ist, wobei das Dampferzeugungssystem (100) eingerichtet ist, den separaten Behälter über eine Zuführleitung von dem Austrittsbereich (215) des Wärmetauschers (200) mit Arbeitsmedium zu versorgen.

3. Das Dampferzeugungssystem (100) gemäß Anspruch 1 oder 2, **dadurch gekennzeichnet, dass** innerhalb der Trennkammer (280) ein Rohrbündel für ein Wärmeträgermedium zur Überhitzung des gasförmigen Arbeitsmediums (403) angeordnet ist.

4. Das Dampferzeugungssystem (100) gemäß irgendeinem der Ansprüche 1 bis 3, **dadurch gekennzeichnet, dass** der Wärmetauscher (200) eingerichtet ist, das Wärmeträgermedium im Gegenstrom oder Kreuz-Gegenstrom zu der Strömungsrichtung des in den Übertragerrohren (210) strömenden Arbeitsmediums zu führen.

5. Das Dampferzeugungssystem (100) gemäß irgendeinem der Ansprüche 1 bis 4, **dadurch gekennzeichnet, dass** ein Umlauf (404) angeordnet, der eingerichtet ist, um flüssiges Arbeitsmedium aus der Trennkammer (280) zu leiten, mit frischem Arbeitsmedium (400) an einer Mischstelle (130) zu mischen und über den Eintrittsbereich (205) und die Übertragerrohre (210) des Wärmetauschers wieder in die Trennkammer (280) zu leiten.

6. Das Dampferzeugungssystem (100) gemäß Anspruch 5, **dadurch gekennzeichnet, dass** am Umlauf (404) eine Durchflussmengenregeleinrichtung (120) angeordnet ist zur Regelung des Durchflusses von flüssigem Arbeitsmedium aus der Trennkammer (280).

7. Das Dampferzeugungssystem (100) gemäß Anspruch 6, **dadurch gekennzeichnet, dass** die Durchflussmengenregeleinrichtung (120) ein Regelventil enthält.

8. Das Dampferzeugungssystem (100) gemäß irgendeinem der Ansprüche 1 bis 7, **dadurch gekennzeichnet, dass** das Dampferzeugungssystem (100) so eingerichtet ist, dass ein erster Abschnitt der Übertragerrohre (210) als Economizer bzw. Vorwärmstrecke für das Arbeitsmedium und ein stromabwärtsseitiger Abschnitt davon als Verdampfer für das Arbeitsmedium dient.

9. Das Dampferzeugungssystem (100) gemäß irgendeinem der Ansprüche 1 bis 8, **dadurch gekennzeichnet, dass** das Dampferzeugungssystem (100) so eingerichtet ist, dass ein Verdampfen des Arbeitsmediums innerhalb des Streckenverlaufs der Übertragerrohre (210) des Wärmetauschers erfolgt.

10. Das Dampferzeugungssystem (100) gemäß irgendeinem der Ansprüche 1 bis 9, **dadurch gekennzeichnet, dass** im Eintrittsbereich (205) eine Einrichtung zur Beheizung des Arbeitsmediums, vorzugsweise elektrische Heizstäbe, vorgesehen ist.

11. Das Dampferzeugungssystem (100) gemäß irgendeinem der Ansprüche 1 bis 10, **dadurch gekennzeichnet, dass** es für eine Salzschmelze oder Metallschmelze als Wärmeträgermedium eingerichtet ist, vorzugsweise für eine Salzschmelze.

12. Das Dampferzeugungssystem (100) gemäß irgendeinem der Ansprüche 1 bis 11, **dadurch gekennzeichnet, dass** das Arbeitsmedium Wasser oder ein organisches Medium einschließlich der jeweiligen gasförmigen Phase ist, vorzugsweise Wasser einschließlich der gasförmigen Phase von Wasser.

13. Das Dampferzeugungssystem (100) gemäß irgendeinem der Ansprüche 1 bis 12, **dadurch gekennzeichnet, dass** die innerhalb des Außenmantels des Wärmetauschers (200) angeordneten Übertragerrohre (210) in einem Winkel von 0 bis 20° zur Senkrechten, vorzugsweise in einem Winkel von 0 bis 10° zur Senkrechten und bevorzugt im Wesentlichen senkrecht ausgerichtet sind.

14. Das Dampferzeugungssystem (100) gemäß Anspruch 5 und irgendeinem der Ansprüche 6 bis 13 sofern abhängig von Anspruch 5, **dadurch gekennzeichnet, dass** die Mischstelle (130) innerhalb des Eintrittsbereichs (205) des Wärmetauschers (200) angeordnet ist.

15. Das Dampferzeugungssystem (100) gemäß Anspruch 5 und irgendeinem der Ansprüche 6 bis 13 sofern abhängig von Anspruch 5, **dadurch gekennzeichnet, dass** die Mischstelle (130) außerhalb des Eintrittsbereichs (205) des Wärmetauschers (200) angeordnet ist.

16. Das Dampferzeugungssystem (100) gemäß Anspruch 5 und irgendeinem der Ansprüche 6 bis 15 sofern abhängig von Anspruch 5, **dadurch gekennzeichnet, dass** eine Temperaturmessung (140) angeordnet ist, welche die Temperatur des Arbeitsmediums stromabwärts der Mischstelle (130) erfasst.

17. Verfahren zur Erzeugung eines gasförmigen Arbeitsmediums unter Verwendung des Dampferzeugungssystems gemäß irgendeinem der Ansprüche 1 bis 16.

## Claims

1. A steam generating system (100) for generating a gaseous or vaporous working medium (403) from a liquid working medium (400, 401, 402) comprising a heat exchanger (200) and a separation chamber (280),
wherein the heat exchanger (200) has an outer shell with an inlet (500) and an outlet (501) for a heat carrier medium, and wherein the outer shell defines an inside space of said heat exchanger (200),
wherein, inside the heat exchanger, transfer tubes (210) are arranged for conducting the working medium (401) from an entry area (205) to an exit area (215),
wherein the heat exchanger (200) is configured to transfer heat from the heat carrier medium to the working medium,
wherein the separation chamber (280) is configured to separate gaseous (403) and liquid (402) working medium from each other and to discharge them separately,
wherein the inside space of the heat exchanger (200) is separated from the exit area (215) and the entry area (205), respectively, by a tube plate (220, 230) connected to the outer shell,
the transfer tubes (210), arranged inside the outer shell of the heat exchanger (200), are essentially straight and oriented at an angle from 0° to 45° to the vertical, and
the separation chamber (280) is arranged above the heat exchanger (200), and the heat exchanger (200) is configured to conduct the working medium in the transfer tubes (210) upwards from the bottom toward the separation chamber (280).

2. The steam generating system (100) according to claim 1, **characterized in that** the separation chamber (280) is designed as a separate container, wherein the steam generating system (100) is configured to supply said separate container with working medium via a feeding line from the exit area (215) of the heat exchanger (200).

3. The steam generating system (100) according to claim 1 or 2, **characterized in that** inside the separation chamber (280) a tube bundle for a heat carrier medium for overheating the gaseous working medium (403) is arranged.

4. The steam generating system (100) according to any one of claims 1 to 3, **characterized in that** the heat exchanger (200) is configured to conduct the heat carrier medium in counterflow or cross-counterflow to the direction of flow of the working medium flowing in the transfer tubes (210).

5. The steam generating system (100) according to any one of claims 1 to 4, **characterized in that** a circulation line (404) is arranged, configured to conduct liquid working medium out of the separation chamber (280), to mix it with fresh working medium (400) at a mixing point (130) and to conduct it back into the separation chamber (280) via the entry area (205) and the transfer tubes (210) of the heat exchanger.

6. The steam generating system (100) according to claim 5, **characterized in that,** on the circulation line (404), a flow rate control device (120) is arranged to regulate the flow rate of liquid working medium flowing out of the separation chamber (280).

7. The steam generating system (100) according to claim 6, **characterized in that** the flow rate control device (120) contains a control valve.

8. The steam generating system (100) according to any one of claims 1 to 7, **characterized in that** said steam generating system (100) is configured in such a way that a first section of the transfer tubes (210) serves as an economizer or as a preheating line, respectively, for the working medium, and a downstream section thereof as a vaporizer for the working medium.

9. The steam generating system (100) according to any one of claims 1 to 8, **characterized in that** said steam generating system (100) is configured in such a way that evaporation of the working medium occurs along the course of the transfer tubes (210) of the heat exchanger.

10. The steam generating system (100) according to any one of claims 1 to 9, **characterized in that** inside the entry area (205) a device for heating the working medium is provided, preferably electric heating rods.

11. The steam generating system (100) according to any one of claims 1 to 10, **characterized in that** it is configured for molten salt or molten metal, preferably for molten salt.

12. The steam generating system (100) according to any one of claims 1 to 11, **characterized in that** the working medium is water or an organic medium, including the respective gaseous phase, preferably water, including the gaseous phase of water.

13. The steam generating system (100) according to any one of claims 1 to 12, **characterized in that** the transfer tubes (210) arranged within the outer shell of the heat exchanger (200) are oriented at an angle from 0 to 20° to the vertical, particularly at an angle from 0 to 10° to the vertical, and preferably essentially vertically.

14. The steam generating system (100) according to claim 5 and any one of claims 6 to 13, if dependent on claim 5, **characterized in that** the mixing point (130) is arranged inside the entry area (205) of the heat exchanger (200).

15. The steam generating system (100) according to claim 5 and any one of claims 6 to 13, if dependent on claim 5, **characterized in that** the mixing point (130) is arranged outside the entry area (205) of the heat exchanger (200).

16. The steam generating system (100) according to claim 5 and any one of claims 6 to 15, if dependent on claim 5, **characterized in that** a temperature measurement (140) is provided that measures the temperature of the working medium downstream from the mixing point (130).

17. A method for generating a gaseous working medium by using the steam generating system according to any one of claims 1 to 16.

## Revendications

1. Système de génération de vapeur (100) destiné à générer un fluide de travail gazeux ou vaporeux (403) à partir d'un fluide de travail liquide (400, 401, 402) comprenant un échangeur de chaleur (200) et une chambre de séparation (280),
dans lequel l'échangeur de chaleur (200) présente une enveloppe extérieure avec une entrée (500) et une sortie (501) pour un fluide caloporteur, et l'enveloppe extérieure définit un espace intérieur de l'échangeur de chaleur (200),
dans lequel des tubes de transfert (210) sont disposés dans l'espace intérieur de l'échangeur de chaleur pour acheminer le fluide de travail (401) depuis une zone d'entrée (205) vers une zone de sortie (215),
dans lequel l'échangeur de chaleur (200) est configuré pour transférer de la chaleur du fluide caloporteur au fluide de travail,
dans lequel la chambre de séparation (280) est configurée pour séparer le fluide caloporteur gazeux (403) et liquide (402) et les évacuer séparément,
dans lequel l'espace intérieur de l'échangeur de chaleur (200) est séparé de la zone de sortie (215) et de la zone d'entrée (205) respectivement par une plaque à tubes (220, 230) reliée à l'enveloppe extérieure,
les tubes de transfert (210) disposés à l'intérieur de l'enveloppe extérieure de l'échangeur de chaleur (200) sont sensiblement rectilignes et orientés selon un angle de 0 à 45° par rapport à la verticale, et
la chambre de séparation (280) est disposée au-dessus de l'échangeur de chaleur (200), et l'échangeur de chaleur (200) est configuré pour acheminer le fluide de travail dans les tubes de transfert (210) de bas en haut en direction de la chambre de séparation (280).

2. Système de génération de vapeur (100) selon la revendication 1, **caractérisé en ce que** la chambre de séparation (280) est conçue en tant que récipient séparé, dans lequel le système de génération de vapeur (100) est configuré pour alimenter le récipient séparé en fluide de travail par l'intermédiaire d'une conduite d'alimentation provenant de la zone de sortie (215) de l'échangeur de chaleur (200).

3. Système de génération de vapeur (100) selon la revendication 1 ou 2, **caractérisé en ce qu'**un faisceau de tubes pour un fluide caloporteur pour surchauffer le fluide de travail gazeux (403) est disposé à l'intérieur de la chambre de séparation (280).

4. Système de génération de vapeur (100) selon l'une quelconque des revendications 1 à 3, **caractérisé en ce que** l'échangeur de chaleur (200) est configuré pour acheminer le fluide caloporteur à contre-courant ou à contre-courant croisé par rapport au sens d'écoulement du fluide de travail s'écoulant dans les tubes de transfert (210).

5. Système de génération de vapeur (100) selon l'une quelconque des revendications 1 à 4, **caractérisé en ce qu'**une circulation (404) est disposée, qui est configurée pour acheminer du fluide de travail liquide hors de la chambre de séparation (280), le mélanger à du fluide de travail frais (400) au niveau d'un point de mélange (130) et le réacheminer dans la chambre de séparation (280) via la zone d'entrée (205) et les tubes de transfert (210) de l'échangeur de chaleur.

6. Système de génération de vapeur (100) selon la revendication 5, **caractérisé en ce qu'**un appareil de régulation de débit (120) est disposé au niveau de la circulation (404) pour réguler le débit du fluide de travail liquide provenant de la chambre de séparation (280).

7. Système de génération de vapeur (100) selon la revendication 6, **caractérisé en ce que** l'appareil de régulation de débit (120) contient une vanne de régulation.

8. Système de génération de vapeur (100) selon l'une quelconque des revendications 1 à 7, **caractérisé en ce que** le système de génération de vapeur (100) est configuré de sorte qu'une première section des tubes de transfert (210) sert d'économiseur ou de circuit de préchauffage pour le fluide de travail et une section en aval de ceux-ci sert d'évaporateur pour le fluide de travail.

9. Système de génération de vapeur (100) selon l'une quelconque des revendications 1 à 8, **caractérisé en ce que** le système de génération de vapeur (100) est configuré de sorte qu'une évaporation du fluide de travail s'effectue à l'intérieur du parcours des tubes de transfert (210) de l'échangeur de chaleur.

10. Système de génération de vapeur (100) selon l'une quelconque des revendications 1 à 9, **caractérisé en ce qu'un** appareil pour le chauffage du fluide de travail, de préférence des barres chauffantes électriques, est prévu dans la zone d'entrée (205).

11. Système de génération de vapeur (100) selon l'une quelconque des revendications 1 à 10, **caractérisé en ce qu'il** est configuré pour un sel fondu ou un métal fondu en tant que fluide caloporteur, de préférence pour un sel fondu.

12. Système de génération de vapeur (100) selon l'une quelconque des revendications 1 à 11, **caractérisé en ce que** le fluide de travail est de l'eau ou un fluide organique y compris la phase gazeuse respective, de préférence de l'eau y compris la phase gazeuse d'eau.

13. Système de génération de vapeur (100) selon l'une quelconque des revendications 1 à 12, **caractérisé en ce que** les tubes de transfert (210) disposés à l'intérieur de l'enveloppe extérieure de l'échangeur de chaleur (200) sont orientés selon un angle de 0 à 20° par rapport à la verticale, de préférence selon un angle de 0 à 10° par rapport à la verticale et de préférence sensiblement perpendiculairement.

14. Système de génération de vapeur (100) selon la revendication 5 et l'une quelconque des revendications 6 à 13, dans la mesure où elles dépendent de la revendication 5, **caractérisé en ce que** le point de mélange (130) est disposé à l'intérieur de la zone d'entrée (205) de l'échangeur de chaleur (200).

15. Système de génération de vapeur (100) selon la revendication 5 et l'une quelconque des revendications 6 à 13, dans la mesure où elles dépendent de la revendication 5, **caractérisé en ce que** le point de mélange (130) est disposé à l'extérieur de la zone d'entrée (205) de l'échangeur de chaleur (200).

16. Système de génération de vapeur (100) selon la revendication 5 et l'une quelconque des revendications 6 à 15, dans la mesure où elles dépendent de la revendication 5, **caractérisé en ce qu'un** dispositif de mesure de température (140) est disposé, lequel détecte la température du fluide de travail en aval du point de mélange (130).

17. Procédé de génération d'un fluide de travail gazeux à l'aide du système de génération de vapeur selon l'une quelconque des revendications 1 à 16.
